# FASCICULE DE BREVET EUROPEEN

(11) **EP 1 122 176 B1**
(45) Date de publication et mention de la délivrance du brevet: **28.05.2003**
(21) Numéro de dépôt: 01400223.2
(22) Date de dépôt: 29.01.2001
(51) Int. Cl.: B65D 5/00

(54) **Carton d'emballage pour deux bouteilles**
Verpackungskarton für zwei Flaschen
Packaging carton for two bottles

(30) Priorité: 02.02.2000 FR 0001308
(43) Date de publication de la demande: 08.08.2001
(73) Titulaire: ITM ENTREPRISES, F-75737 Paris Cédex (FR)
(72) Inventeur: Brochard, Kim, 86440 Migne Auxances (FR)
(74) Mandataire: Rousset, Jean-Claude

(56) Documents cités:
- EP-A- 0 003 949
- EP-A- 0 568 987
- DE-B- 1 079 540
- US-A- 3 677 458
- US-A- 5 147 062

## Description

L'invention concerne un carton d'emballage, c'est à dire un emballage de forme polyédrique obtenu en découpant au moins un flan dans une feuille de carton ou d'un matériau analogue, en pliant le flan selon des lignes de pliage qui divisent celui-ci en différents volets, et en assemblant si nécessaire certains volets entre eux par tout moyen approprié pour obtenir la forme voulue.

L'invention porte plus particulièrement sur un carton d'emballage définissant deux compartiments destinés chacun à contenir un objet, par exemple une bouteille, ou plusieurs objets, l'objet ou l'ensemble d'objets contenu dans un compartiment étant semblable à celui contenu dans l'autre compartiment.

Le but de l'invention est de fournir un tel carton pouvant prendre différentes configurations, par exemple une configu ration adaptée à son entreposage et une configuration adaptée à sa manipulation, et/ou des configurations laissant apparaître le contenu des compartiments sous différents aspects.

US-A-3 677 458 décrit un carton d'emballage comprenant deux parties prismatiques sensiblement de mêmes dimensions, propres à contenir respectivement des objets ou des collections d'objets semblables, et propres à pivoter l'une par rapport à l'autre autour d'une arête commune entre des première et seconde positions. L'arête commune est adjacente à des premières faces latérales et à des secondes faces latérales des deux parties prismatiques, ainsi qu'à une poignée, l'ensemble des faces des deux parties prismatiques et la poignée étant formés à partir d'un flan unique. Les secondes faces latérales des deux parties prismatiques sont définies par des volets adjacents du flan reliés entre eux par une ligne de pliage, et la poignée est découpée dans l'un au moins des volets définissant les secondes faces latérales, de manière à être articulée autour de ladite ligne de pliage.

L'invention a pour objet un carton d'emballage selon les revendications 1 à 9, ainsi qu'un flan selon la revendication 10.

Les caractéristiques et avantages de l'invention seront exposés plus en détail dans la description ci-après, en se référant aux dessins annexés.
La figure 1 est une vue de côté schématique d'un carton selon l'invention contenant deux bouteilles, dans sa position de manipulation.
La figure 2 est une vue de face schématique du carton.
La figure 3 est une vue analogue à la figure 2, montrant le carton dans sa position d'entreposage.
La figure 4 est une vue en bout schématique du carton vide, dans sa position de manipulation.
La figure 5 représente un flan utilisable pour la réalisation du carton des figures 1 à 4.

Le carton illustré comprend deux parties 1a et 1b ayant chacune la forme d'un prisme droit à bases carrées, ces deux parties étant sensiblement de mêmes dimensions. Les parties 1a et 1b présentent donc chacune quatre faces latérales sensiblement rectangulaires, à savoir une première face 2a, 2b, une seconde face 3a, 3b reliée à la première face par une arête 4a, 4b, une troisième face 5a, 5b opposée à la seconde face 3a, 3b et une quatrième face 6a, 6b opposée à la première face 2a, 2b. La forme prismatique est complétée par une base inférieure 7a, 7b et par une base supérieure 8a, 8b.

Les arêtes 4a et 4b sont pratiquement confondues et définissent un axe autour duquel les parties la et 1b peuvent pivoter l'une par rapport à l'autre d'un angle de 180° entre une première position montrée sur la figure 3 et en trait interrompu sur la figure 4, dans laquelle les premières faces latérales 2a, 2b sont mutuellement en vis-à-vis, et une seconde position, montrée sur les figures 1 et 2 et en trait plein sur la figure 4, dans laquelle les secondes faces latérales 3a, 3b sont mutuellement en vis-à-vis. L'arête 4a sert également d'axe d'articulation pour une poignée 9 qui est escamotée entre les faces 2a et 2b dans la première position, et qui fait saillie, dans la seconde position, par rapport au plan défini par ces mêmes faces. La première position convient pour l'entreposage et/ou l'exposition du carton, où l'usage de la poignée n'est pas requis, et la seconde position est appropriée lorsqu'on a besoin de saisir la poignée, notamment pour porter le carton.

Dans l'exemple illustré, les parties 1a et 1b du carton contiennent chacune une bouteille 10a, 10b dont le col 11a, 11b fait saillie à travers un trou circulaire 12a, 12b ménagé au centre de la base supérieure 8a, 8b, les deux bouteilles étant identiques. Chaque bouteille 10a, 10b, ou une étiquette qu'elle porte, est partiellement visible à travers une fenêtre 13a, 13b ménagée dans les faces latérales 2a, 2b et 5a, 5b, symétriquement de part et d'autre de l'arête 14a, 14b qui relie ces deux faces. Chaque fenêtre 13a, 13b est ainsi composée de deux éléments 15a, 15b et 16a, 16b, de même forme et de mêmes dimensions, formés respectivement dans les faces 2a, 2b et 5a, 5b. Avantageusement, chaque fenêtre permet de voir un motif présent sur la bouteille ou sur son étiquette. Dans l'exemple illustré, ce motif est symbolisé, dans sa moitié gauche par un demi-cercle fermé dont la convexité est tournée vers la gauche, et dans sa moitié droite par une demi-cercle fermé dont la convexité est tournée vers la droite. Dans la première position, comme on le voit sur la figure 2, les éléments de fenêtre 15a et 15b sont situés dans un même plan et écartés l'un de l'autre, et laissent apparaître respectivement l'élément de motif droit 18a de la bouteille 10a et l'élément de motif gauche 18b de la bouteille 10b. Dans la seconde position, comme on le voit sur la figure 3, les éléments de fenêtre 16a et 16b sont situés dans un même plan et contigus de manière à former une fenêtre commune à travers laquelle apparaissent l'élément de motif gauche 17a de la bouteille 10a et l'élément de motif droit 18b de la bouteille 10b. Les bouteilles apparaissent ainsi sous un aspect différent dans les deux positions.

Les deux parties prismatiques 1a, 1b et la poignée 9 sont réalisées à partir d'un flan unique représenté sur la figure 5, découpé et muni de lignes de pliage délimitant différents volets. Pour simplifier, les volets sont désignés par les mêmes références que les faces des parties prismatiques qu'ils servent à obtenir. Les volets 5a, 2a, 2b, 5b, 6b, 3b, 3a et 6a sont mutuellement alignés, dans cet ordre, selon la longueur du flan. Les volets 2a et 2b, ainsi que les volets 3b et 3a, sont reliés entre eux par des lignes de pliage doubles, tandis que les lignes de pliage entre les autres volets sont simples. Les volets 7b et 8b sont disposés de part et d'autre du volet 3b dans la largeur du flan, tandis que les volets 7a et 8a sont disposés de part et d'autre du volet 3a. Une ouverture destinée à former la fenêtre 13a est ménagée dans les volets 5a et 2a, et une ouverture destinée à former la fenêtre 13b est ménagée dans les volets 2b et 5b. La poignée 9 est découpée dans le volet 3a. À cet effet, une ligne de découpe 20 représentant le contour extérieur de la poignée va d'un point 21 à un point 22 de la ligne de pliage double 23 reliant les volets 3b et 3a, et une ligne de découpe 24 définissant le contour intérieur de la poignée s'étend entre deux points 25 et 26 de la ligne 23, compris entre les points 21 et 22. La portion 27 du volet 3a délimitée par les lignes 23 et 24 peut être éliminée si on le souhaite. Une fente 28 est ménagée le long de la ligne de pliage double 29 reliant les volets 2a et 2b, sur une longueur correspondant à celle de la poignée 9, c'est-à-dire à la distance entre les points 21 et 22.

L'alignement des volets formant les faces latérales des parties prismatiques du carton est terminé à une extrémité par un rabat 30 relié par une ligne de pliage 31 au volet 5a, et à l'autre extrémité par un bord libre 32 adjacent au volet 6a. Pour le montage du carton, la ligne 31 est amenée en coïncidence avec le bord 32, le rabat 30 étant collé sur le volet 6a, de telle sorte que les volets constitutifs des faces latérales forment un anneau fermé. La poignée 9 est ensuite pliée hors du plan du volet 3a et engagée à travers la fente 28, le cas échéant avec la portion 27, jusqu'à ce que les lignes de pliage doubles 23 et 29 viennent sensiblement en coïncidence pour former l'arête commune 4a, 4b.

Pour la fermeture des extrémités des parties prismatiques sont prévus huit rabats 32 disposés de part et d'autre des volets 2a, 2b, 6b et 6a dans la largeur du flan, et quatre rabats adjacents aux volets 7b, 7a, 8b et 8a à l'opposé des volets 3b et 3a. Pour mettre en place les bases inférieures 7a et 7b, on replie vers l'intérieur les volets correspondants et les rabats 32 situés du même côté du flan que ceux-ci, en repliant dans le même sens les rabats 33 par rapport à ces volets. Les volets 7b et 7a viennent en appui sur les rabats 32, tandis que les rabats 33 pénètrent le long des faces internes des volets 5b et 5a. Ces derniers présentent des pattes de verrouillage 34 qui font saillie du côté du flan où sont situés les volets 7b et 7a, et les extrémités des pattes sont repliées et engagées dans des fentes formées lors du pliage des rabats 33 grâce à la forme des lignes de pliage prédécoupées 35 reliant ceux-ci aux volets 7b et 7a.

La mise en place des bases supérieures 8b et 8a s'effectue de la même manière que celle des bases inférieures, à ceci près qu'il n'est pas prévu de pattes de verrouillage, la présence des cols 11a, 11b des bouteilles empêchant le relèvement des volets 8b et 8a. Cette mise en place doit donc être effectuée avant l'introduction des bouteilles, et celle des bases inférieures ensuite.

## Revendications

1. Carton d'emballage comprenant deux parties prismatiques (1a, 1b) sensiblement de mêmes dimensions, propres à contenir respectivement des objets ou des collections d'objets semblables (10a, 10b), et propres à pivoter l'une par rapport à l'autre entre des première et seconde positions, autour d'une arête commune (4a, 4b) adjacente à des premières faces latérales (2a, 2b) et à des secondes faces latérales (3a, 3b) des deux parties prismatiques, ainsi qu'une poignée (9) adjacente à ladite arête commune, l'ensemble des faces des deux parties prismatiques et la poignée étant formés à partir d'un flan unique, et dans lequel les premières faces latérales (2a, 2b) des deux parties prismatiques sont définies par des volets adjacents (2a, 2b) du flan reliés entre eux par une première ligne de pliage (29), les secondes faces latérales (3a, 3b) des deux parties prismatiques sont définies par des volets adjacents (3a, 3b) du flan reliés entre eux par une seconde ligne de pliage (23), et la poignée (9) est découpée dans l'un au moins (3a) des volets définissant les secondes faces latérales, de manière à être articulée autour de la seconde ligne de pliage, et traverse une fente (28) ménagée le long de la première ligne de pliage, les première et seconde lignes de pliage venant sensiblement en coïncidence pour définir l'arête commune (4a, 4b).

2. Carton selon la revendication 1, dans lequel, dans la première position, lesdites premières faces latérales viennent en appui mutuel par l'intermédiaire de la poignée et, dans la seconde position, elles s'écartent de la poignée de manière à rendre celle-ci accessible tandis que les secondes faces latérales viennent en appui mutuel.

3. Carton selon la revendication 2, dans lequel des fenêtres (13a, 13b) découpées dans les deux parties prismatiques sont propres à rendre apparents des objets (10a, 10b) contenus dans celles-ci, au moins un élément de fenêtre (16a, 16b) ménagé dans une troisième face latérale (5a, 5b), adjacente à la première face latérale (2a, 2b), de chaque partie prismatique formant, par le rapprochement des éléments de fenêtres dans la première position, une fenêtre commune dans laquelle apparaissent simultanément des objets contenus dans les deux parties prismatiques.

4. Carton selon la revendication 3, dans lequel au moins une fenêtre découpée dans chaque partie prismatique comprend, outre un élément de fenêtre (16a, 16b) ménagé dans ladite troisième face latérale (5a, 5b), un élément de fenêtre (15a, 15b) ménagé dans la première face latérale (2a, 2b).

5. Carton selon la revendication 4, dans lequel l'élément de fenêtre ménagé dans la troisième face latérale et l'élément de fenêtre ménagé dans la première face latérale ont sensiblement la même forme et les mêmes dimensions et se déduisent l'un de l'autre par une rotation autour d'un axe contenant l'arête (14a, 14b) qui relie ces deux faces.

6. Carton selon l'une des revendications précédentes, dans lequel les bases (7a, 7b, 8a, 8b) de chaque partie prismatique sont sensiblement carrées.

7. Carton selon l'une des revendications précédentes, dans lequel chaque partie prismatique est propre à contenir une bouteille (10a, 10b) et présente sur l'une de ses bases une ouverture (12a, 12b) pour le passage du col (11a, 11b) de la bouteille.

8. Carton selon l'une des revendications précédentes, dans lequel les deux bases de chaque partie prismatiques sont définies par des volets (7b, 8b, 7a, 8a) adjacents à celui (3b, 3a) définissant sa seconde face latérale.

9. Carton selon l'une des revendications précédentes, dans lequel toutes les faces latérales des deux parties prismati ques sont définies par des volets respectifs mutuellement alignés avant pliage du flan et reliés entre eux par des lignes de pliage mutuellement parallèles, les bases étant définies par des volets situés de part et d'autre de l'alignement des volets précités.

10. Flan utilisable pour la réalisation d'un carton selon l'une des revendications précédentes, présentant des lignes de pliage délimitant des volets, les volets et les lignes de pliage étant propres à définir les faces et les arêtes desdites parties prismatiques, deux premiers volets adjacents (2a, 2b) du flan étant reliés entre eux par une première ligne de pliage (29), deux seconds volets adjacents (3a, 3b) du flan étant reliés entre eux par une seconde ligne de pliage (23), et une poignée (9), découpée dans l'un au moins (3a) des seconds volets de manière à être articulée autour de la seconde ligne de pliage, et destinée à traverser une fente (28) ménagée le long de la première ligne de pliage, les première et seconde lignes de pliage venant sensiblement en coïncidence pour définir l'arête commune (4a, 4b).

## Patentansprüche

1. Packpappe, die Folgendes aufweist:
- zwei prismatische Abschnitte (1a, 1b) von im Wesentlichen den selben Abmessungen, die geeignet sind, jeweils Gegenstände oder Sammlungen ähnlicher Gegenstände (10a, 10b) zu enthalten, und die geeignet sind, zueinander zwischen einer ersten und einer zweiten Position um eine gemeinsame Kante (4a, 4b) herum zu schwenken, wobei die Kante ersten Seitenflächen (2a, 2b) und zweiten Seitenflächen (3a, 3b) der beiden prismatischen Abschnitte benachbart ist, sowie
- einen Griff (9), der der gemeinsamen Kante benachbart ist, wobei die Einheit der Seiten der zwei prismatischen Abschnitte und des Griffs ausgehend von einem alleinigen Zuschnitt gebildet ist, und
wobei die ersten Seitenflächen (2a, 2b) der beiden prismatischen Abschnitte durch angrenzende Klappen (2a, 2b) des Zuschnitts definiert sind, die untereinander durch eine erste Falzlinie (29) verbunden sind, wobei
die zweiten Seitenflächen (3a, 3b) der beiden prismatischen Abschnitte durch angrenzende Klappen (3a, 3b) des Zuschnitts definiert sind, die untereinander durch eine zweite Falzlinie (23) verbunden sind, und der Griff (9) aus mindestens einer (3a) der Klappen ausgeschnitten ist, welche die zweiten Seitenflächen definieren, so dass er um die zweite Falzlinie herum schwenkbar ist und einen Schlitz (28) durchquert, der längs der ersten Falzlinie vorgesehen ist, wobei die erste und die zweite Falzlinie im Wesentlichen zusammentreffen, um die gemeinsame Kante (4a, 4b) zu definieren.

2. Packpappe nach Anspruch 1,
wobei in der ersten Position die ersten Seitenflächen mittels des Griffs in gegenseitige Anlage kommen, und sich in der zweiten Position vom Griff derart entfernen, dass sie diesen zugänglich machen, wohingegen die zweiten Seitenflächen in gegenseitige Anlage kommen.

3. Packpappe nach Anspruch 2,
wobei Fenster (13a, 13b), die aus den beiden prismatischen Abschnitten ausgeschnitten sind, geeignet sind, Objekte (10a, 10b) sichtbar zu machen, die in ihnen enthalten sind, wobei zumindest ein Fensterelement (16a, 16b), das in einer dritten Seitenfläche (5a, 5b) vorgesehen ist, die der ersten Seitenfläche (2a, 2b) benachbart ist, eines jeden prismatischen Abschnitts durch Annäherung der Fensterelemente in die erste Position ein gemeinsames Fenster bildet, in dem gleichzeitig Objekte erscheinen, die in den beiden prismatischen Abschnitten enthalten sind.

4. Packpappe nach Anspruch 3,
in der zumindest ein Fenster, das aus jedem prismatischen Abschnitt ausgeschnitten ist, außer einem Fensterelement (16a, 16b), das in der dritten Seitenfläche (5a, 5b) vorgesehen ist, ein Fensterelement (15a, 15b) aufweist, das in der ersten Seitenfläche (2a, 2b) vorgesehen ist.

5. Packpappe nach Anspruch 4,
in der das Fensterelement, das in der dritten Seitenfläche vorgesehen ist, und das Fensterelement, das in der ersten Seitenfläche vorgesehen ist, im Wesentlichen die selbe Form und die selben Abmessungen haben und sich von einander ableiten durch eine Drehung um eine Achse herum, die die Kante (14a, 14b) enthält, die diese beiden Flächen verbindet.

6. Packpappe nach einem der vorhergehenden Ansprüche,
wobei die Basen (7a, 7b, 8a, 8b) eines jeden prismatischen Abschnitts im Wesentlichen viereckig sind.

7. Packpappe nach einem der vorhergehenden Ansprüche,
wobei ein jeder prismatischer Abschnitt geeignet ist, eine Flasche (10a, 10b) zu enthalten und an einer seiner Basen eine Öffnung (12a, 12b) für den Durchgang des Halses (11a, 11b) der Flasche aufweist.

8. Packpappe nach einem der vorhergehenden Ansprüche,
wobei die beiden Basen von jedem prismatischen Abschnitt durch Klappen (7b, 8b, 7a, 8a) definiert sind, die derjenigen (3b, 3a) benachbart sind, die ihre zweite Seitenfläche definiert.

9. Packpappe nach einem der vorhergehenden Ansprüche,
wobei alle Seitenflächen der beiden prismatischen Abschnitte durch jeweilige Klappen definiert sind, die vor dem Falten des Zuschnitts wechselseitig ausgerichtet und miteinander durch Falzlinien verbunden sind, die wechselseitig parallel sind, wobei die Basen durch Klappen definiert sind, die beiderseits der Fluchtlinie der vorgenannten Klappen gelegen sind.

10. Zuschnitt, der für die Ausführung einer Packpappe nach
einem der vorhergehenden Ansprüche verwendbar ist, der Folgendes aufweist:
- Falzlinien, die Klappen begrenzen, wobei die Klappen und die Falzlinien geeignet sind, die Flächen und die Kanten der prismatischen Abschnitte zu definieren, wobei zwei erste benachbarte Klappen (2a, 2b) des Zuschnitts miteinander durch eine erste Falzlinie (29) verbunden sind und wobei zwei zweite benachbarte Klappen (3a, 3b) des Zuschnitts miteinander durch eine zweite Falzlinie (23) verbunden sind, und
- einen Griff (9), der aus mindestens einer (3a) der zweiten Klappen derart ausgeschnitten ist, dass er um die zweite Falzlinie herum schwenkbar und dazu bestimmt ist, einen Schlitz (28) zu durchqueren, der längs der ersten Falzlinie vorgesehen ist, wobei die erste und die zweite Falzlinie im Wesentlichen zusammentreffen, um die gemeinsame Kante (4a, 4b) zu definieren.

## Claims

1. Packaging carton comprising two prismatic parts (1a, 1b) of substantially the same dimensions, adapted to contain similar objects or collections of similar objects (10a, 10b), respectively, and adapted to pivot relative to one another, between first and second positions, about a common spine (4a, 4b) adjacent to first side faces (2a, 2b) and second side faces (3a, 3b) of the two prismatic parts, and a handle (9) adjacent to said common spine, all the faces of the two prismatic parts and the handle being formed from a single blank, and wherein the first side faces (2a, 2b) of the two prismatic parts are defined by adjacent panels (2a, 2b) of the blank connected to one another by a first fold line (29), the second side faces (3a, 3b) of the two prismatic parts are defined by adjacent panels (3a, 3b) of the blank connected to one another by a second fold line (23), and the handle (9) is cut out from at least one (3a) of the panels defining the second side faces, so as to be articulated about the second fold line, and passes through a slot (28) provided along the first fold line, the first and second fold lines substantially coinciding to define the common spine (4a, 4b).

2. Carton according to claim 1, wherein, in the first position, said first side faces come to bear on one another via the handle and, in the second position, they are spaced from the handle to make the latter accessible while the second side faces come to bear on one another.

3. Carton according to claim 2, wherein windows (13a, 13b) cut out in the two prismatic parts are adapted to allow the objects (10a, 10b) contained therein to be visible, at least one window element (16a, 16b) formed in a third side face (5a, 5b), adjacent to the first side face (2a, 2b), of each prismatic part forming a common window, by bringing the window elements together in the first position, through which the objects contained in the two prismatic parts can be seen simultaneously.

4. Carton according to claim 3, wherein at least one window cut out in each prismatic part comprises, in addition to a window element (16a, 16b) formed in said third side face (5a, 5b), a window element (15a, 15b) provided in said first side face (2a, 2b).

5. Carton according to claim 4, wherein the window element formed in the third side face and the window element formed in the first side face are of substantially the same shape and dimensions and are subtracted from one another by rotation about an axis containing the spine (14a, 14b) which connects these two sides.

6. Carton according to one of the preceding claims, wherein the bases (7a, 7b, 8a, 8b) of each prismatic part are substantially square.

7. Carton according to one of the preceding claims, wherein each prismatic part is adapted to contain a bottle (10a, 10b) and has, on one of its bases, an opening (12a, 12b) for the neck (11a, 11b) of the bottle to pass through.

8. Carton according to one of the preceding claims, wherein the two bases of each prismatic part are defined by panels (7b, 8b, 7a, 8a) adjacent to the one (3b, 3a) which defines its second side face.

9. Carton according to one of the preceding claims, wherein all the side faces of the two prismatic parts are defined by respective panels mutually aligned before the blank is folded and connected to each other by mutually parallel fold lines, the bases being defined by panels located on either side of the line of the abovementioned panels.

10. Blank which may be used to produce a carton according to one of the preceding claims, having fold lines defining panels, the panels and fold lines being adapted to define the sides and edges of said prismatic parts, two first adjacent panels (2a, 2b) of the blank being interconnected by a first fold line (29), two second adjacent panels (3a, 3b) of the blank being interconnected by a second fold line (23), and a handle (9), cut out from at least one (3a) of the second panels so as to be articulated about the second fold line, and adapted to pass through a slot (28) provided along the first fold line, the first and second fold lines substantially coinciding to define the common spine (4a, 4b).
